# FASCICULE DE BREVET EUROPEEN

(11) **EP 1 462 645 B1**
(45) Date de publication et mention de la délivrance du brevet: **18.01.2006**
(21) Numéro de dépôt: 04290803.8
(22) Date de dépôt: 25.03.2004
(51) Int. Cl.: F02N 11/08

(54) **Dispositif de commande d'un démarreur d'un véhicules automobiles**
Vorrichtung zur Steuerung eines Anlassers eines Kraftfahrzeuges
Control device of an engine starter of a vehicle

(30) Priorité: 28.03.2003 FR 0303883
(43) Date de publication de la demande: 29.09.2004
(73) Titulaire: Valeo Electronique et Systemes de Liaison, 78180 Montigny le Bretonneux (FR)
(72) Inventeur: Sebille, Dominique, 94110 Arcueil (FR); Thimon, Alain, 93230 Romainville (FR)
(74) Mandataire: Faber, Jean-Paul

(56) Documents cités:
- FR-A- 2 802 981
- US-A- 2 725 488
- US-A- 5 798 577
- US-A- 5 886 419
- US-B1- 6 497 209

## Description

La présente invention se rapporte à la commande des démarreurs de véhicules automobiles.

Sur le circuit des démarreurs contrôlés électroniquement, on insère un microcontrôleur qui permet de réaliser les fonctions de contrôle c'est-à-dire : antidémarrage du démarreur lorsque le moteur tourne, protection thermique du démarreur, protection contre les survoltages, arrêt automatique du démarreur.

Ce microcontrôleur permet également la gestion du PWM (Pulse Width Modulation)d'alimentation de la bobine du contacteur de 0% à 100%.

Un dispositif de ce type est par example décrit dans FR2802981. Le brevet américain n° 6 497 209 vise un système de gestion de l'alimentation électrique en fonction de l'utilisation. Ce système est une système global de gestion de la puissance électrique du véhicule et calcule l'énergie nécessaire, notamment pour le démarrage qui demande beaucoup de puissance.

Toutefois, les éléments électroniques sont soumis à des contraintes thermiques et vibratoires importantes.

L'un des buts de la présente invention est de remédier à ces contraintes.

L'invention vise la commande d'un démarreur pourvu d'un pignon destiné à entraîner la couronne d'un moteur thermique d'un véhicule automobile comportant une batterie, un contacteur inséré entre la batterie, le moteur électrique du démarreur et une unité de contrôle électronique pour commander la fermeture du contacteur à partir d'une clé de commande et pour ouvrir ledit contacteur après le démarrage du moteur thermique, le véhicule automobile comportant un calculateur contrôle moteur, ladite commande étant caractérisée en ce que l'unité de contrôle électronique est reliée au calculateur contrôle moteur et comporte un relais inverseur, ce dernier après la phase de démarrage du moteur thermique coupe l'alimentation du contacteur et fait l'aiguillage hors tension des signaux PWM vers un autre équipement.

Grâce à cette disposition, la commande du contacteur est déportée dans un calculateur moteur et on limite les contraintes thermiques et vibratoires sur les composants.

De préférence, la commande comporte des moyens pour scruter la tension de la batterie afin de détecter le courant d'appel correspondant à la mise sous tension du moteur du démarreur.

Suivant une autre caractéristique, la commande comporte des moyens pour incrémenter un compteur à chaque tentative de démarrage et désincrémenter ce compteur en fonction du temps entre chaque tentative de démarrage afin de limiter les échauffements thermiques du démarreur et des composants de puissance de la carte.

Suivant encore une autre caractéristique, la commande comporte des moyens de contrôle de l'absence de survoltage pour le moteur du démarreur.

La commande du démarreur comporte différentes phases représentant le rapport cyclique de la commande du contacteur du démarreur, soit :
- t1 correspondant au contrôle préliminaire des interrupteurs, de la mesure de la tension de la batterie et de la mesure de la température de celle-ci ;
- t2 rapport cyclique 100% pour décollement du contact vers la position de fermeture du contacteur ;
- t3 rapport cyclique pour accostage en douceur du pignon du démarreur ;
- t4 augmentation du rapport cyclique jusqu'à fermeture du contact si celui-ci n'est pas fermé ;
- t5 détection de la fermeture du contact et application d'un rapport cyclique proche de 100% pour maintenir le contact fermé ;
- t6 maintien du contact pendant la phase de démarrage du moteur thermique.

De préférence, la phase t6 comporte des moyens pour limiter la durée de maintien du contact durant la phase de démarrage du moteur thermique.

Enfin, la commande du démarreur peut comporter une trame CAN (Controller Aera Network) insérée entre le calculateur contrôle moteur et l'unité de contrôle électronique pour envoyer à cette dernière un ordre de démarrage du moteur thermique, et ensuite lui donner l'information du démarrage du moteur thermique.

L'invention va maintenant être décrite avec plus de détails en se référant à un mode de réalisation particulier donné à titre d'exemple seulement et représenté aux dessins annexés.
Figure 1 montre un schéma de la commande du démarreur d'un véhicule automobile.
Figure 2 montre le rapport cyclique de commande du contacteur du moteur du démarreur.

La référence 1 désigne une batterie d'accumulateurs dont la borne - est à la masse, tandis que la borne + est reliée à un plot 2 d'un contacteur 21 pourvu d'un contact 13 et d'un second plot 4 relié à l'alimentation du moteur électrique d'un démarreur 5 comportant un pignon destiné à coopérer avec une couronne d'un moteur thermique.

A la borne + de la batterie 1 est branché un conducteur 6 relié au calculateur contrôle moteur 7 dont est équipé le véhicule avec interposition d'un interrupteur 8 constituant la clé de contact et de démarrage du moteur du véhicule.

Le calculateur contrôle moteur 7 est agencé pour vérifier les différents paramètres du moteur du véhicule et il est relié par un bus CAN 11 à un microcontrôleur 9 d'une unité de contrôle électronique 10 destinée à commander un relais inverseur 12 relié par une ligne 14 à la ligne d'alimentation du plot 2 ainsi qu'à un interrupteur de découpage 19 et un interrupteur de sécurité 20. Le relais inverseur 12 est susceptible de coopérer sélectivement avec un contact 16 relié à la bobine 3 du contacteur 21 et avec un contact 18.

L'unité de contrôle électronique 10 comporte au minimum une autre sortie 15 reliée au contact 18 et qui permet d'alimenter d'autres équipements en dehors des phases de démarrage.

Lorsque la clé de contact est tournée pour commander le démarrage du moteur, l'information est transmise au calculateur contrôle moteur 7 qui vérifie que le moteur est bien arrêté, dans ce cas, il retransmet l'ordre de démarrage vers l'unité de contrôle électronique 10.

L'unité de contrôle électronique 10 permet de vérifier un certain nombre de paramètres, soit :
- le contrôle préliminaire des interrupteurs de puissance ;
- interrupteurs de découpage et interrupteurs de sécurité ;
- la valeur d'un certain nombre de démarrage par le contrôle d'un compteur ;
- le contrôle de la tension de la batterie 1 ;
- le contrôle de l'absence de survoltage pour le démarreur ;
- la détermination du nombre d'essais de démarrage possible sans surchauffe du démarreur.

De ces différentes mesures, l'unité de contrôle électronique détermine les tensions moyennes de commande du contacteur 21.

Les différentes phases sont représentées à la figure 2 qui représente le rapport cyclique de la commande de la bobine du contacteur du démarreur :
- t1 correspond aux contrôles préliminaires des interrupteurs, mesure de la tension de la batterie et mesure de la température de celle-ci ;
- t2 rapport cyclique 100% pour décollement du contact 13 ;
- t3 rapport cyclique pour commander l'accostage du pignon du démarreur en douceur avec la couronne du moteur thermique du véhicule ;
- t4 augmentation du rapport cyclique dans le cas de non-fermeture du contact 13 jusqu'à fermeture de celui-ci ;
- t5 détection de la fermeture du contact 3, un rapport cyclique proche de 100% étant appliqué pour fermer le contacteur ou le maintenir fermé malgré les rebonds et la chute de tension de la batterie ;
- t6 phase de maintien du contacteur pendant le démarrage du moteur thermique. La durée de cette phase est limitée pour éviter la surchauffe du démarreur.

La fermeture du contacteur est détectée par la brusque chute de la tension de la batterie engendrée par l'appel de courant nécessaire à l'alimentation du moteur du démarreur.

Le démarrage du moteur thermique est signalé à l'unité de contrôle électronique 10 par le calculateur contrôle moteur 7 par l'envoi de la trame CAN ou d'un signal analogique.

L'unité de contrôle électronique 10 incrémente son compteur de nombre de tentative de démarrage d'une certaine valeur, le désincrémente en fonction du temps avant la prochaine tentative de démarrage et calcule le nombre maximum de tentative de démarrage possible.

Après la phase t6, l'unité de contrôle électronique 10 abandonne le mode démarreur en commutant le relais inverseur 12 pour la sortie 15 afin d'envoyer un signal PWM vers un autre équipement.

Bien entendu, l'invention n'est pas limitée au mode de réalisation qui vient d'être décrit et représenté. On pourra y apporter de nombreuses modifications de détail sans pour autant sortir du cadre défini dans les revendications.

## Revendications

1. Commande d'un démarreur pourvu d'un pignon destiné à entraîner la couronne du moteur thermique d'un véhicule automobile du type comprenant une batterie, un contacteur (21) inséré entre la batterie, le moteur électrique (5) du démarreur et une unité de contrôle électronique (10) pour commander la fermeture du contacteur (21) à partir d'une clé de commande et pour ouvrir ledit contacteur (21) après démarrage du moteur thermique, ledit véhicule comportant un calculateur contrôle moteur, **caractérisée en ce que** l'unité de contrôle électronique (10) est reliée au calculateur contrôle moteur (7) et comporte un relais inverseur (12) qui après la phase du démarrage du moteur thermique coupe l'alimentation du contacteur (21) et fait l'aiguillage hors tension des signaux PWM vers un autre équipement.

2. Commande d'un démarreur pourvu d'un pignon, selon la revendication 1, **caractérisée en ce qu'**elle comporte des moyens pour scruter la tension de la batterie afin de détecter le courant d'appel correspondant à la mise sous tension du moteur du démarreur.

3. Commande d'un démarreur pourvu d'un pignon, selon la revendication 1, **caractérisée en ce qu'**elle comporte des moyens pour incrémenter un compteur à chaque tentative de démarrages et désincrémenter ce compteur en fonction du temps entre chaque tentative de démarrage afin de limiter les échauffements thermiques du démarreur et des composants de puissance de la carte.

4. Commande d'un démarreur pourvu d'un pignon, selon la revendication 1, **caractérisée en ce qu'**elle comporte des moyens de contrôle de l'absence de survoltage pour le moteur du démarreur.

5. Commande d'un démarreur pourvu d'un pignon, selon la revendication 1, **caractérisée en ce que**lle comporte différentes phases représentant le rapport cyclique de la commande du contacteur du moteur du démarreur, soit :
- t1 correspondant au contrôle préliminaire des interrupteurs, de la mesure de la tension de la batterie et de la mesure de la température de celle-ci ;
- t2 rapport cyclique 100% pour décollement du contact vers la position de fermeture du contacteur ;
- t3 rapport cyclique pour accostage en douceur du pignon du démarreur ;
- t4 augmentation du rapport cyclique jusqu'à fermeture du contact si celui-ci n'est pas fermé ;
- t5 détection de la fermeture du contact et application d'un rapport cyclique proche de 100% pour maintenir le contact fermé ;
- t6 maintien du contact pendant la phase de démarrage du moteur thermique.

6. Commande d'un démarreur pourvu d'un pignon, selon la revendication 5, **caractérisée en ce que** la phase t6 comporte des moyens pour limiter la durée de maintien du contact durant la phase de démarrage du moteur thermique.

7. Commande d'un démarreur pourvu d'un pignon, selon la revendication 1, **caractérisée en ce qu'**elle comporte un bus CAN (11) inséré entre le calculateur moteur et l'unité de contrôle électronique pour envoyer à cette dernière un ordre de démarrage du moteur thermique.

## Patentansprüche

1. Vorrichtung zur Steuerung eines Anlassers, der mit einem Ritzel versehen ist, dazu vorgesehen, den Zahnkranz eines Verbrennungsmotors eines Kraftfahrzeuges anzutreiben, von solcher Art, die eine Batterie und einen Schalter (21) aufweist, der zwischen die Batterie, den Elektromotor (5) des Anlassers und eine elektronische Steuereinheit (10) geschaltet ist, um das durch einen Schaltschlüssel veranlasste Schließen des Schalters (21) zu Steuern und um den genannten Schalter (21) nach dem Anlassen des Verbrennungsmotors zu öffnen, wobei besagtes Fahrzeug einen Motorsteuerungsrechner umfasst, **dadurch gekennzeichnet, dass** die elektronische Steuereinheit (10) mit dem Motorsteuerungsrechner (7) verbunden ist und ein Umschaltrelais (12) aufweist, welches nach der Phase des Anlassens des Verbrennungsmotors die Stromversorgung des Schalters (21) unterbricht und, außer der Spannung, PWM Signale auf eine andere Ausrüstung weiterleitet.

2. Vorrichtung zur Steuerung eines Anlassers, der mit einem Ritzel versehen ist, nach Anspruch 1, **dadurch gekennzeichnet, dass** sie Mittel zum Abfragen der Spannung der Batterie umfasst, um den Ansprechstrom zu ermitteln, der dem unter Spannung Setzen des Motors des Anlassers entspricht.

3. Vorrichtung zur Steuerung eines Anlassers, der mit einem Ritzel versehen ist, nach Anspruch 1, **dadurch gekennzeichnet, dass** sie Mittel umfasst, um einen Zähler bei jedem Anlassversuch zu inkrementieren und diesen Zähler in Abhängigkeit der Zeit zwischen jedem Anlassversuch zu dekrementieren, um die thermische Erhitzung des Anlassers und der Leistungsbauteile der Schaltungskarte zu begrenzen.

4. Vorrichtung zur Steuerung eines Anlassers, der mit einem Ritzel versehen ist, nach Anspruch 1, **dadurch gekennzeichnet, dass** sie Mittel umfasst, um die Abwesenheit einer Überspannung für den Motor des Anlassers zu kontrollieren.

5. Vorrichtung zur Steuerung eines Anlassers, der mit einem Ritzel versehen ist, nach Anspruch 1, **dadurch gekennzeichnet, dass** sie verschiedene Phasen umfasst, die den Ablaufzyklus der Steuerung des Schalters des Motors des Anlassers darstellen, nämlich:
- t1 entsprechende vorausgehende Kontrolle der Unterbrecher, der Messung der Spannung der Batterie und der Messung von deren Temperatur;
- t2 Zyklusverhältnis 100% für das Bewegen des Kontaktes in die Schließstellung des Schalters;
- t3 Zyklusverhältnis für sanftes Einfahren des Ritzels des Anlassers;
- t4 Vergrößerung des Zyklusverhältnisses bis zum Schließen des Kontaktes, falls dieser nicht geschlossen ist;
- t5 Ermitteln des Schließens des Kontaktes und Anwenden eines an 100% angenäherten Zyklusverhältnisses, um den Kontakt geschlossen zu halten;
- t6 Halten des Kontaktes während der Anlassphase des Verbrennungsmotors.

6. Vorrichtung zur Steuerung eines Anlassers, der mit einem Ritzel versehen ist, nach Anspruch 5, **dadurch gekennzeichnet, dass** die Phase t6 Mittel umfasst, um die Dauer des Haltens des Kontaktes während der Anlassphase des Verbrennungsmotores zu begrenzen.

7. Vorrichtung zur Steuerung eines Anlassers, der mit einem Ritzel versehen ist, nach Anspruch 1, **dadurch gekennzeichnet, dass** sie einen Bus CAN (11) umfasst, der zwischen den Motorsteuerungsrechner und die elektronische Steuereinheit eingefügt ist, um an letztere einen Befehl für das Anlassen des Verbrennungsmotores zu senden.

## Claims

1. Control of a starter provided with a pinion intended to drive the ring gear of a thermal engine of a motor vehicle of the type comprising a battery, a contactor (21) inserted between the battery, the electric motor (5) of the starter and an electronic control unit (10) for controlling the closure of the contactor (21) by way of a control key and for opening said contactor (21) after starting the thermal engine, said vehicle comprising a motor control computer, **characterised in that** the electronic control unit (10) is connected to the motor control computer (7) and comprises a changeover relay (12), which after the starting phase of the thermal engine cuts off the power supply of the contactor (21) and switches to idle the PWM signals to another piece of equipment.

2. Control of a starter provided with a pinion according to claim 1, **characterised in that** it comprises means for scanning the voltage of the battery in order to detect the signalling current corresponding to the application of voltage to the starter motor.

3. Control of a starter provided with a pinion according to claim 1, **characterised in that** it comprises means for incrementing a counter with each attempt at starting and decrementing the counter as a function of the time between each attempt to start in order to restrict the thermal heating of the starter and the power components of the board.

4. Control of a starter provided with a pinion according to claim 1, **characterised in that** it comprises means for controlling the absence of excess voltage for the starter motor.

5. Control of a starter provided with a pinion according to claim 1, **characterised in that** it comprises different phases representing the mark-space ratio of the contact control of the starter motor, wherein:
- t1 corresponds to the preliminary control of the circuit breakers, the measure of the voltage of the battery and the measure of the temperature of the latter;
- t2 100% mark-space ratio for the disconnection of the contact to the closing position of the contactor;
- t3 mark-space ratio for a smooth landing of the pinion of the starter;
- t4 increase in the mark-space ratio up to the closure of the contact if the latter is not already closed;
- t5 detection of the closure of the contact and application of a mark-space ratio close to 100% to maintain the closed contact;
- t6 maintenance of the contact during the starting phase of the thermal motor.

6. Control of a starter provided with a pinion according to claim 5, **characterised in that** phase t6 comprises means for restricting the duration of the maintenance of contact during the starting phase of the thermal motor.

7. Control of a starter provided with a pinion according to claim 1, **characterised in that** it comprises a CAN bus (11) inserted between the motor computer and the electronic control unit to send to the latter an order to start the thermal motor.
